# FASCICULE DE BREVET EUROPEEN

(11) **EP 1 136 013 B1**
(45) Date de publication et mention de la délivrance du brevet: **24.09.2003**
(21) Numéro de dépôt: 00106275.1
(22) Date de dépôt: 23.03.2000
(51) Int. Cl.: A44C 5/24

(54) **Fermoir pour bracelet**
Armbandverschluss
Bracelet fastener

(43) Date de publication de la demande: 26.09.2001
(73) Titulaire: RICHEMONT INTERNATIONAL S.A., 1752 Villars-sur-Glâne (CH)
(72) Inventeur: Thalheim, Jean-Francois, 2208 Les Hauts-Geneveys (CH)
(74) Mandataire: Micheli & Cie

(56) Documents cités:
- EP-A- 0 115 740
- DE-A- 19 729 903
- US-A- 2 532 840
- US-A- 5 689 859

## Description

La présente invention se rapporte à un fermoir permettant de relier les deux brins d'un bracelet, notamment d'un bracelet de montre ou d'une gourmette, métallique ou en un autre matériau.

On connaît des fermoirs de ce type généralement désignés sous l'appellation de fermoirs déployants ( cf. par exemple DE-A-19729903 ). Ces fermoirs présentent des inconvénients qui sont l'élasticité de leurs lames dont la variation influe directement sur la force de clipsage et donc sur la sécurité de la fermeture. De plus ces fermoirs déployants à lames sont relativement fragiles, les lames étant susceptibles de se déformer ou de se tordre altérant ainsi le fonctionnement du fermoir.

Le but de la présente invention est de palier aux inconvénients des fermoirs déployants existants, de renforcer la rigidité du fermoir, de faire en sorte que le verrouillage des lames du fermoir soit indépendant de la forme et de l'élasticité des lames tout en permettant une fabrication aisée et une manipulation simple du fermoir.

Ces buts et d'autres qui seront apparents au vu de la description qui suit sont obtenus par le fermoir selon la présente invention qui se distingue par les caractéristiques énumérées à la revendication 1.

Le dessin annexé illustre schématiquement et à titre d'exemple une forme d'exécution du fermoir déployant pour bracelet selon l'invention.
La figure 1 est une vue en perspective de dessus du fermoir partiellement ouvert.
La figure 2 est une vue en perspective de dessous du fermoir partiellement ouvert.
La figure 3 est une vue en perspective du fermoir seul (sans les brins du bracelet) partiellement fermé.
Les figures 4 et 5 sont des vues partielles en coupe du fermoir fermé en position verrouillée respectivement déverrouillée.

La forme d'exécution du fermoir déployant selon l'invention comporte une partie centrale 1 et deux bras latéraux 2,3. Chacun de ces bras latéraux est pivoté par l'une de ses extrémités sur une des extrémités de la partie centrale 1 à l'aide d'axes 4 soudés ou rivés, c'est-à-dire montés de façon rigide et durable. Généralement cette partie centrale 1 et ces bras sont incurvés pour épouser la forme arrondie du poignet de l'utilisateur. En position fermée, les bras 2,3 repliés parallèlement à la partie centrale, ces trois pièces sont parallèles et situées dans une même surface ou plan, les bras 2,3 étant situés l'un dans le prolongement de l'autre et côte à côte avec la partie centrale 1.

Les extrémités libres des bras 2,3 sont articulées de façon conventionnelle sur les derniers maillons 5 d'un bracelet 6 à l'aide de goupilles ou vis 7. Il faut noter que ces bras 2,3 sont situés dans le plan de symétrie du bracelet tandis que la partie centrale du fermoir est décalée latéralement par rapport à ce plan de symétrie du bracelet, cette partie centrale 1 étant bien entendu cachée, en position fermée du fermoir, sous le bord du bracelet. Ce fermoir occupe donc une position asymétrique par rapport au bracelet.

Dans cette construction la partie centrale 1 du fermoir et ses bras 2,3 sont rigides, solides et résistants ce qui confère une grande robustesse au fermoir.

La portion centrale ou médiane de la partie centrale 1 du fermoir comporte un dispositif de verrouillage des bras 2,3 en position fermée. Ce dispositif de verrouillage, illustré à plus grande échelle aux figures 4 et 5, comporte un poussoir 8 de forme trapézoïdale logé dans un évidement 9 que comporte la partie centrale 1.

Le poussoir 8 est maintenu en place à l'aide de vis 14 traversant la partie centrale 1 du fermoir et dont les têtes sont logées dans des évidements 15 pratiqués dans la tranche de la partie centrale 1 située du côté des branches 2 et 3. Ce poussoir peut se déplacer sur une distance X entre sa position de verrouillage illustrée à la figure 4 et sa position de déverrouillage des bras 2,3 illustrée en figure 5.

En position de verrouillage (figure 4) le poussoir 8 est retenu dans le logement 9 par ses surfaces inclinées et, généralement, la tête des vis 14 est située au fond des évidements 15.

Le dispositif de verrouillage comporte encore des verrous logés dans des perçages borgnes 20 pratiqués dans les extrémités reliées au bracelet des bras 2 et 3 et débouchant sur la tranche de ceux-ci dirigé vers la partie centrale 1 du fermoir. Ces verrous comportent une douille 21 chassée dans les perçages 20 renfermant un ressort 22 agissant sur la tête d'un organe de verrouillage 23 comportant un doigt pouvant émerger hors de la douille 21 et donc du bras 2 ou 3 sous l'action du ressort 22.

En position verrouillée, (figure 4) les doigts des organes de verrouillage 23 s'étendent à l'intérieur des évidements 15 de la partie centrale 1 du fermoir. On obtient ainsi un verrouillage positif, sûr, indépendant de la forme ou des dimensions des bras 2,3 et surtout extrêmement résistant La force de fermeture est pratiquement infinie et le fermoir ne peut pas s'ouvrir intempestivement.

La partie centrale ou médiane de la partie centrale 1 du fermoir comporte encore un dispositif de guidage et de maintien des bras 2,3 en position fermée.

Ce dispositif de guidage et de maintien est constitué par une tige 10 solidaire de la partie centrale 1 et s'étendant perpendiculairement à celle-ci hors de sa face opposée au poussoir 8. Cette tige 10 se termine par une formation de maintien 11 comportant deux pans inclinés 12.

Lorsque les bras 2,3 sont en position de fermeture les pans inclinés 12 de la formation de maintien 11 de la tige 10 sont plaqués contre des pans inclinés 16 que comportent les bras 2,3 à leurs extrémités fixées au bracelet, la tige 10 de la partie centrale 1 venant se loger entre les faces terminales 17 de ces extrémités des bras 2,3.

Lorsque les bras 2,3 sont en position fermée et verrouillée, ces bras sont de plus maintenus par les pans inclinés 12 de la tige 10 venant au contact des pans inclinés 16 des deux bras 2,3 et ceux-ci ne peuvent pas s'écarter de la partie centrale du fermoir 1.

Pour ouvrir le fermoir il faut d'abord le déverrouiller en déplaçant le poussoir 8 contre l'action du ressort 22 des verrous. Lorsque le poussoir bute contre le fond du logement 9, la tête des vis 14 se situe dans le plan de la face latérale des bras 2,3 faisant face à la partie centrale 1 du fermoir et les organes de verrouillage 23 sont alors rétractés dans les bras 2, 3. Dans cette position déverrouillée les bras 2,3 peuvent être librement pivotés sur leur axe 4 provoquant l'ouverture du fermoir.

La face latérale de la partie centrale 1 sur laquelle débouchent les évidements 15 comporte encore des creusures 24 dont le fond incliné provoque lors de la fermeture du fermoir, soit du rabat des bras 2,3 vers la partie centrale 1 du fermoir, la rétraction des organes de verrouillage 23 dans les douilles 21 jusqu'à la fermeture complète du fermoir où ces organes de verrouillage pénètrent dans les évidements 15 en repoussant les vis 14 et donc le poussoir 8, et verrouillent le fermoir en position fermée.

Dans une variante le fermoir pourrait ne comporter qu'un bras d'une longueur correspondant à celle de la partie centrale. Le bracelet serait fixé à l'extrémité libre de la partie centrale et à l'extrémité libre du bras unique. Les organes de verrouillage seraient montés tous deux dans la partie centrale du bras unique, où il n'y aurait qu'un seul organe de verrouillage.

De nombreuses variantes du fermoir peuvent être prévues. La forme extérieure du fermoir peut être quelconque, la longueur des bras peut également varier. De même, la forme du poussoir peut être différente ainsi que celle des organes de retenue. Les bras peuvent être assemblés à la partie centrale du bracelet de toutes façons désirées.

Le nombre d'organes de verrouillage par bras peut également varier. La retenue du poussoir n'est pas forcément en forme de queue d'aronde mais peut présenter la forme d'un T ou une autre forme. Le fermoir peut être plat ou incurvé ou encore présenter une autre forme.

Ce fermoir présente de très nombreux avantages par rapport aux fermoirs existant dont les principaux sont énumérés ci-après.

Le fermoir est simple tant pour sa fabrication que pour sa manipulation par l'usager.

De par sa conception, la section de la partie centrale et du ou des bras du fermoir peut être augmentée par rapport à un fermoir déployant existant tout en restant dans un même encombrement. Ceci augmente la robustesse et la durabilité du fermoir.

Pour l'usager, l'accès au poussoir est facilité, il ne déborde plus du bracelet puisque la partie centrale du fermoir est décalée latéralement.

L'action de fermeture du fermoir est dissociée de l'action de verrouillage. En fait ce verrouillage intervient uniquement lorsque les bras atteignent leur position de fermeture parallèle à la partie centrale du fermoir.

Le verrouillage s'effectue par des organes de verrouillage indépendants de la forme, de la longueur et de l'élasticité des bras du fermoir et de sa partie centrale. La force de fermeture est très grande, elle est indépendante de la force de rappel des ressorts des verrous. La position verrouillée est indépendante de la fermeture.

L'ouverture du fermoir se fait à l'aide d'un seul poussoir simple, ne comportant pas de ressorts, poussoir qui rétracte les verrous. Le retour du poussoir en position de verrouillage se fait automatiquement à l'aide des ressorts des verrous lors de la fermeture du fermoir. Le verrouillage est assuré automatiquement.

En position fermée, les bras sont guidés et maintenus de façon précise dans leurs positions par un organe de maintien solidaire de la partie centrale du fermoir.

Les bras sont de préférence assemblés uniquement par un axe lisse qui a une tête à une extrémité et dont l'autre extrémité est soudée sur le bras ou la partie centrale par exemple par un soudage au laser. Une telle construction est très robuste et fiable. Elle ne comporte pas de vis pouvant se dévisser à la longue.

La longueur des bras n'a plus d'importance dans la fonction de verrouillage mais dépend uniquement du déployement désiré pour le tour de poignet. Par l'utilisation de verrous on exclut l'utilisation de l'élasticité des bras et peut donc les rendre plus robustes.

La force nécessaire à la fermeture du fermoir dépend uniquement de la force des ressorts des verrous et de la pente des creusures inclinées provoquant le rétractement des verrous. Cette force peut être faible. La force d'ouverture est donnée uniquement par la force des ressorts de verrous. Cette force de fermeture et d'ouverture est indépendante de la force de verrouillage qui est beaucoup plus grande et déterminée uniquement par le cisaillement entre les verrous et la partie centrale du fermoir.

La force de verrouillage ne nécessite aucun réglage, elle peut être aussi grande que l'on veut et n'intervient pas dans le maniement du fermoir. Il n'y a donc pas besoin de régler cette force de verrouillage.

Le poussoir est situé dans un logement en forme de queue d'aronde évitant que celui-ci puisse être arraché et définissant sa course.

Ce fermoir est donc facile à utiliser, simple à fabriquer et à monter, évite toute ouverture intempestive et est particulièrement robuste.

## Revendications

1. Fermoir déployant pour bracelet, notamment bracelet de montre ou gourmette, comportant une partie centrale (1) articulée à l'une des ses extrémités au moins sur au moins un bras (2,3), le ou les bras (2,3) sont situés à côté de la partie centrale (1) de telle sorte qu'en position fermée du fermoir ils se situent parallèlement à cette partie centrale (1) jouxtant celle-ci par l'une de leur tranche latérale; **caractérisé par le fait que** le ou les bras (2,3) comportent chacun au moins un verrou (21,22,23) dont l'organe de verrouillage (23) émerge en position de repos soumise à l'action de son ressort (22) hors de ladite tranche latérale du bras (2,3); et **par le fait que** la partie centrale (1) comporte un dispositif de verrouillage comprenant un poussoir (8) déplaçable transversalement à cette partie centrale, au moins un évidement (15) pratiqué dans la tranche de la partie centrale (1) destiné à recevoir un organe de verrouillage (23), cette tranche latérale de la partie centrale (1) comportant une creusure (24), en forme de plan incliné coopérant avec un organe de verrouillage (23) lors de la fermeture du fermoir provoquant la rétraction de cet organe de verrouillage (23) qui lorsque le fermoir arrive en position de fermeture complète s'étend, sous l'action de son ressort (22) à l'intérieur de l'évidement (15) de la partie centrale (1); et **par le fait que** le poussoir est solidaire d'au moins un organe d'actionnement (14) déplaçable à l'intérieur du logement (15) sous l'action soit du ressort (22) et de l'organe de verrouillage (23) soit du poussoir (8).

2. Fermoir selon la revendication 1, **caractérisé par le fait que** le poussoir (8) présente une forme trapézoïdale et est disposé dans un logement (9) en forme de queue d'aronde de la partie centrale (1) de telle sorte que ce poussoir ne puisse s'extraire latéralement hors de ce logement (9).

3. Fermoir selon la revendication 1 ou la revendication 2, **caractérisé par le fait que** les organes d'actionnement (14) solidaires du poussoir traversent la partie centrale (1) pour déboucher dans les logements (15) de celle-ci.

4. Fermoir selon l'une des revendications précédentes, **caractérisé par le fait qu'**il comporte un dispositif de guidage et de maintien des bras (2,3) en position fermée.

5. Fermoir selon la revendication 4, **caractérisé par le fait que** la partie centrale (1) du fermoir comporte une tige (10) s'étendant transversalement hors de cette partie centrale (1) et munie à son extrémité de formations de maintien (12) des bras (2,3) dans leurs positions de fermeture coopérant en position fermée du fermoir avec des formations correspondantes (16) prévues à l'extrémité de ces bras (2,3).

6. Fermoir selon l'une des revendications précédentes, **caractérisé par le fait qu'**il comporte deux bras (2,3) articulés à chaque extrémité de la partie centrale (1)

7. Fermoir selon l'une des revendications précédentes, **caractérisé par le fait que** les bras (2,3) sont situés dans l'axe de symétrie du bracelet équipé du fermoir.

## Patentansprüche

1. Faltverschluss für ein Armband, insbesondere ein Uhrarmband oder eine Uhrkette mit einem mittleren Abschnitt (1), der mit zumindest einem seiner Enden gelenkig an zumindest einem Arm (2, 3) befestigt ist, wobei der Arm oder die Arme (2, 3) so neben dem mittleren Abschnitt (1) angeordnet sind, dass sie sich, wenn der Verschluss geschlossen ist, parallel zu diesem mittleren Abschnitt (1) befinden und mit einer ihrer Seiten an diesen angrenzen; **dadurch gekennzeichnet, dass** der Arm oder die Arme (2, 3) jeder zumindest einen Riegel (21, 22, 23) besitzen, dessen Verriegelungsorgan (23) in der Ruhelage unter der Wirkung seiner Feder (22) aus dieser Seite des Armes (2, 3) hervorsteht; und dadurch, dass der mittlere Abschnitt (1) eine Verriegelungsvorrichtung mit einem Drücker (8) umfasst, der quer zu diesem mittleren Abschnitt verschoben werden kann, wobei zumindest eine in die Seite des mittleren Abschnitts (1) eingelassene Aussparung (15) dazu bestimmt ist, ein Verriegelungsorgan (23) aufzunehmen, und diese Seite des mittleren Abschnitts (1) eine Aushöhlung (24) in Gestalt einer geneigten Ebene umfasst, die beim Schliessen des Verschlusses mit einem Verriegelungsorgan (23) zusammenwirkt und den Rückzug dieses Verriegelungsorgans (23) verursacht, das sich, wenn der Verschluss in seine ganz geschlossene Lage kommt, unter der Wirkung seiner Feder (22) ins Innere der Aussparung (15) des mittleren Abschnitts (1) ausstreckt; und dadurch, dass der Drücker fest mit zumindest einem Betätigungsorgan (14) verbunden ist, das unter der Einwirkung der Feder (22) und des Verriegelungsorgans (23) oder unter der Einwirkung des Drückers (8) in das Lager (15) verschoben werden kann.

2. Verschluss nach Anspruch 1, **dadurch gekennzeichnet, dass** der Drücker (8) eine trapezförmige Gestalt aufweist und derart in einem schwalbenschwanzförmigen Lager (9) des mittleren Abschnitts (1) sitzt, dass dieser Drücker nicht seitlich aus diesem Lager (9) austreten kann.

3. Verschluss nach Anspruch 1 oder Anspruch 2, **dadurch gekennzeichnet, dass** die mit dem Drücker fest verbundenen Betätigungsorgane (14) den mittleren Abschnitt (1) queren, um in dessen Lager (15) zu münden.

4. Verschluss nach einem der vorangehenden Ansprüche, **dadurch gekennzeichnet, dass** er eine Vorrichtung für die Führung und für die Rückhaltung der Arme (2, 3) in der geschlossenen Lage umfasst.

5. Verschluss nach Anspruch 4, **dadurch gekennzeichnet, dass** der mittlere Abschnitt (1) des Verschlusses einen Stift (10) umfasst, der sich quer aus diesem mittleren Abschnitt (1) heraus erstreckt und an seinem Ende mit Ausbildungen (12) ausgerüstet ist, die die Arme (2, 3) in ihren verschlossenen Positionen festhalten und in der verschlossenen Stellung des Verschlusses mit entsprechenden Ausbildungen (16) zusammenwirken, die am Ende dieser Arme (2, 3) vorgesehen sind.

6. Verschluss nach einem der vorangehenden Ansprüche, **dadurch gekennzeichnet, dass** er zwei Arme (2, 3) umfasst, die an jedem Ende des mittleren Abschnitts (1) gelenkig befestigt sind.

7. Verschluss nach einem der vorangehenden Ansprüche, **dadurch gekennzeichnet, dass** die Arme (2, 3) in der Symmetrieachse des mit dem Verschluss ausgerüsteten Armbandes liegen.

## Claims

1. Folding fastener for a bracelet, particularly a watchband or a watch chain, with a central part (1) articulated at one of its ends at least on at least one arm (2, 3), the arm(s) (2, 3) being situated alongside the central part (1) in such a way that in the fastener's closed position they are parallel to this central part (1) and adjoin this part with one of their sides; **characterized by** the fact that the arm(s) (2, 3) each comprise at least one bolt (21, 22, 23) of which the locking organ (23) in the position of rest under the action of its spring emerges from said side of the arm (2, 3); by the fact that the central part comprises a locking device with a push button (8) that can be displaced in a direction transverse to this central part, while at least one hollow (15) machined into the side of the central part (1) is intended to receive a locking organ (23) and this side of the central part (1) comprises a recess (24) in the shape of an inclined plane that cooperates with a locking organ (23) during closing of the fastener causing retreat of this locking organ (23) which, when the fastener arrives in its position of full closure, extends under the action of its spring (22) into the hollow (15) of the central part (1); and by the fact that the push button is integral with at least one actuating organ (14) that can be displaced into the seat (15), either under the effect of the spring (22) and locking organ (23) or under the effect of the push button (8).

2. Fastener according to claim 1, **characterized in that** the push button (8) is of trapezoidal shape and sits in a dovetailed seat (9) of the central part (1) in such a way that this push button cannot laterally escape from this seat (9).

3. Fastener according to claim 1 or claim 2, **characterized in that** the actuating organs (14) that are integral with the push button pass through the central part (1) and emerge into the seats (15) of this part.

4. Fastener according to one of the preceding claims, **characterized in that** it comprises a device for guiding and holding the arms (2, 3) in the closed position.

5. Fastener according to claim 4, **characterized by** the fact that the central part (1) of the fastener comprises a rod (10) which transversely extends beyond this central part (1) and at its end has formations (12) holding the arms (2, 3) in their closed positions and, in the fastener's closed position, cooperating with corresponding formations (16) provided at the end of these arms (2, 3).

6. Fastener according to one of the preceding claims, **characterized in that** it comprises two arms (2, 3) which at each of their ends are articulated on the central part (1).

7. Fastener according to one of the preceding claims, **characterized in that** the arms (2, 3) are situated in the symmetry axis of the bracelet that is equipped with the fastener.
